# EUROPÄISCHE PATENTSCHRIFT

(11) **EP 0 460 129 B1**
(45) Veröffentlichungstag und Bekanntmachung des Hinweises auf die Patenterteilung: **28.06.1995**
(21) Anmeldenummer: 90917134.0
(22) Anmeldetag: 06.12.1990
(51) Int. Cl.: D03J 1/14

(54) **VORRICHTUNG ZUM EINZIEHEN VON KETTFÄDEN**
DEVICE FOR FEEDING WARP THREADS
DISPOSITIF POUR LE REMETTAGE DE FILS DE CHAINE

(30) Priorität: 22.12.1989 CH 4598/89
(43) Veröffentlichungstag der Anmeldung: 11.12.1991
(73) Patentinhaber: Stäubli AG, 8810 Horgen (CH)
(72) Erfinder: WILHELM, Hans, CH-7000 Chur (CH); SCHELLING, Raymond, CH-7320 Sargans (CH)
(74) Vertreter: Ellenberger, Maurice
(86) Internationale Anmeldenummer: CH9000283
(87) Internationale Veröffentlichungsnummer: WO9110003

(56) Entgegenhaltungen:
- EP-A- 0 295 806
- CH-A- 479 735
- DE-B- 2 902 729
- DE-C- 3 527 202
- FR-A- 2 285 482
- US-A- 3 787 938

## Beschreibung

Die Erfindung betrifft eine Vorrichtung zum Einziehen von Kettfäden in Geschirrelemente einer Webmaschine, mit einem oszillierend antreibbaren, nadelförmigen Einziehorgan für die Kettfäden.

Bei bekannten Vorrichtungen dieser Art ist das Einziehorgan durch eine sogenannte Einziehnadel gebildet, welche ein hakenartiges Ende aufweist, mit dessen Hilfe die Kettfäden gefangen und eingezogen werden. Ganz abgesehen davon, dass bei Verwendung einer derartigen hakenförmigen Einziehnadel immer die Gefahr besteht, dass ein Faden aus der Nadel gleitet und somit nicht oder nur unvollständig eingezogen wird, sind diese Einziehnadeln auch textiltechnisch nicht vorteilhaft. Denn die Kettfäden werden in dem naturgemäss sehr dünnen hakenförmigen Ende praktisch um 180° umgelenkt und gleiten beim Einziehen über ihre Umlenkkante, was eine nicht unerhebliche Beanspruchung und eventuell auch Beeinflussung des Fadens an seiner Oberfläche bedeutet.

Aus der FR-A-2 285 482 ist eine Einziehvorrichtung bekannt, die einen Klemmgreifer aufweist, der aus zwei, in der Bewegungsrichtung des Klemmgreifers gegeneinander verschiebbaren Teilen besteht, die in einer Stellung den Kettfaden klemmen, so dass er vom bewegten Klemmgreifer eingezogen wird. Dabei wird der Kettfaden im Klemmgreifer abgekröpft und eingeklemmt.

Die einzelnen Teile des Klemmgreifers führen dabei je eine absolute Bewegung und eine relative Bewegung zueinander aus, was eine aufwendige und unzuverlässige Steuerung der genannten Bewegungen ergibt. Durch die spezielle Art der Klemmung kann der Kettfaden gebrochen werden.

Durch die Erfindung soll nun ein Einzugsorgan angegeben werden, mit welchem die Kettfäden möglichst schonend und sicher eingezogen werden.

Diese Aufgabe wird erfindungsgemäss dadurch gelöst, dass das Einziehorgan einen Klemmgreifer mit zwei Teilen aufweist, die transversal zur oszillierenden Bewegung des Einziehorgans zueinander bewegbar angeordnet sind.

Da der Klemmgreifer die Kettfäden festklemmt und nicht bloss in diese einhakt, ist ein sicherer Einzug aller Arten von Kettfäden gewährleistet. Diese werden ausserdem maximal geschont, da die Kettfäden nur an einer Stelle geklemmt, ansonsten aber nicht durch zusätzliche Reibung beansprucht werden.

Eine bevorzugte Ausführungsform des Einziehorgans ist dadurch gekennzeichnet, dass der Klemmgreifer von einem flexiblen Greiferband getragen, und dass eine kanalartige Führung für das Einziehorgan vorgesehen ist.

Die erfindungsgemässe Ausbildung des Einziehorgans und dessen Führungskanal ermöglichen eine Erhöhung der Arbeitsgeschwindigkeit der Einziehmaschine bei gleichzeitiger Verbesserung von deren Zuverlässigkeit, indem einmerseits die Masse des Einziehorgans möglichst gering und dieses andererseits exakt geführt ist. Auf diese Weise ist das Einziehorgan auch bei hoher Einziehfrequenz genau positioniert, so dass Fehleinzüge praktisch ausgeschlossen sind.

Nachfolgend wird die Erfindung anhand eines Ausführungsbeispiels und der Zeichnungen näher erläutert; es zeigt:
- Fig. 1: eine perspektivische Gesamtdarstellung einer erfindungsgemässen Einziehmaschine,
- Fig. 2: eine perspektivische Darstellung des Einzugsmoduls der Einziehmaschine von Fig. 1,
- Fig. 3: eine Darstellung des Einziehorgans,
- Fig. 4: eine Ansicht in Richtung des Pfeiles IV von Fig. 2,
- Fig. 5: eine Ansicht in Richtung des Pfeiles V von Fig. 4,
- Fig. 6: einen Schnitt nach der Linie VI-VI von Fig. 5,
- Fig. 7: verschiedene Querschnitte durch den in den Fig. 4 bis 6 dargestellten Führungskanal für das Einziehorgan,
- Fig. 8: einen Ausschnitt aus Fig. 7c in einem vergrösserten Massstab,
- Fig. 9: eine Schnittdarstellung des Antriebs des Einziehorgans,
- Fig. 10: eine Variante zu Fig. 5,
- Fig. 11: einen Schnitt nach der Linie XI-XI von Fig. 10; und
- Fig. 12: ein Detail zu Fig. 2.

Gemäss Fig. 1 besteht die erfindungsgemässe Einziehmaschine aus einem Grundgestell 1 und aus verschiedenen in diesem angeordneten Baugruppen, welche je ein Funktionsmodul darstellen. Vor dem Grundgestell 1 ist ein Kettbaumwagen 2 mit einem auf diesem angeordneten Kettbaum 3 zu erkennen. Der Kettbaumwagen 2 ist mit einer sogenannten Hebevorrichtung 4 zur Halterung eines Rahmens 5, auf welchem die Kettfäden KF aufgespannt sind, gekuppelt. Dieses Aufspannen erfolgt vor dem eigentlichen Einziehen und an einem von der Einziehmaschine getrennten Ort, wobei der Rahmen 5 am unteren Ende der Hebevorrichtung 4 in unmittelbarer Nähe zum Kettbaum 3 positioniert ist.

Für das Einziehen werden der Kettbaumwagen 2 mit dem Kettbaum 3 und die Hebevorrichtung 4 an die sogenannte Aufrüstseite der Einziehmaschine gefahren und der Rahmen 5 wird von der Hebevorrichtung 4 nach oben gehoben und nimmt dann die dargestellte Lage ein. Der Rahmen 5 und der Kettbaum 3 werden in Längsrichtung des Grundgestells 1 von links nach rechts verschoben. Bei dieser Verschiebung werden die Kettfäden KF an einer Fadentrennstufe 6 vorbeigeführt und dabei separiert und abgeteilt. Nach dem Anteilen werden die Kettfäden abgeschnitten und einer Einziehnadel 7 präsentiert, die Bestandteil des sogenannten Einzugsmoduls bildet. Für das Abteilen der Kettfäden kann beispielsweise die in der Webkettenknüpfmaschine USTER TOPMATIC (USTER - eingetragenes Warenzeichen der Zellweger Uster AG) verwendete Abteileinrichtung eingesetzt werden.

Neben der Einziehnadel 7 ist ein Bildschirmgerät 8 zu erkennen, welches zu einer Bedienungsstation gehört und zur Anzeige von Maschinenfunktionen und Maschinenfehlfunktionen und zur Dateneingabe dient. Die Bedienungsstation, die Teil eines sogenannten Programmiermoduls bildet, enthält auch eine Eingabestufe für die manuelle Eingabe gewisser Funktionen, wie beispielsweise Kriechgang, Start/Stop, Repetition von Vorgängen, und dergleichen. Die Steuerung der Einziehmaschine erfolgt durch ein einen Steuerrechner enthaltendes Steuermodul, welches in einem Steuerkasten 9 angeordnet ist. Dieser Steuerkasten enthält neben dem Steuerrechner für jedes sogenannte Hauptmodul einen Modulrechner, wobei die einzelnen Modulrechner vom Steuerrechner gesteuert und überwacht sind. Die Hauptmodule der Einziehmaschine sind neben den schon erwähnten Modulen Einzugsmodul, Garnmodul, Steuermodul und Programmiermodul, noch das Litzen-, das Lamellen- und das Blattmodul.

Die Fadentrennstufe 6, welche der Einziehnadel 7 die einzuziehenden Kettfäden KF präsentiert, und die Bewegungsbahn der Einziehnadel 7, welche vertikal zur Ebene der aufgespannten Kettfäden KF verläuft, bestimmen eine Ebene, welche die schon erwähnte Aufrüstseite von der sogenannten Abrüstseite der Einziehmaschine trennt. An der Aufrüstseite werden die Kettfäden und die einzelnen Elemente, in welche die Kettfäden einzuziehen sind, zugeführt, und an der Abrüstseite kann das sogenannte Geschirr mit den eingezogenen Kettfäden entnommen werden.

Wenn alle Kettfäden KF eingezogen sind und der Rahmen 5 leer ist, befindet sich der letztere zusammen mit dem Kettbaumwagen 2, dem Kettbaum 3 und der Hebevorrichtung 4 auf der Abrüstseite der Einziehmaschine.

Unmittelbar hinter der Ebene der Kettfäden KF sind die Kettfadenwächterlamellen LA angeordnet, hinter diesen die Weblitzen LI und noch weiter hinten das Webblatt WB. Die Lamellen LA werden in Handmagazinen aufgestapelt, und die vollen Handmagazine werden in geneigt angeordnete Zuführschienen 11 gehängt, auf denen sie nach rechts, zur Einziehnadel 7 hin, transportiert werden. Dort werden sie separiert und in die Einzugsposition gebracht. Nach erfolgtem Einzug gelangen die Lamellen LA auf Lamellentragschienen 12 auf die Abrüstseite.

Die Litzen LI werden auf Schienen 13 aufgereiht und auf diesen manuell oder automatisch zu einer Separierstufe verschoben. Dann werden die Litzen LI einzeln in ihre Einziehposition gebracht und nach erfolgtem Einzug auf die entsprechenden Webschäfte 14 auf der Abrüstseite verteilt. Das Webblatt wird ebenfalls schrittweise an der Einziehnadel 7 vorbeibewegt, wobei der entsprechende Blattzahn für den Einzug geöffnet wird. Nach dem Einzug befindet sich das Blatt ebenfalls auf der Abrüstseite. Rechts neben den Webschäften 14 ist ein Teil des Webblatts WB zu erkennen. Diese Darstellung ist rein illustrativ zu verstehen, weil sich das Webblatt bei der dargestellten Position des Rahmens 5 selbstverständlich auf der Aufrüstseite befindet.

Wie der Figur weiter entnommen werden kann, ist auf der Abrüstseite ein sogenannter Geschirrwagen 15 vorgesehen. Dieser wird zusammen mit den darauf befestigten Lamellentragschienen 12, Webschäften 14 und einer Halterung für das Webblatt in das Grundgestell 1 eingeschoben und trägt nach dem Einziehen das Geschirr mit den eingezogenen Kettfäden KF. Zu diesem Zeitpunkt befindet sich der Kettbaumwagen 2 mit dem Kettbaum 3 unmittelbar vor dem Geschirrwagen 15. Nun wird mittels der Hebevorrichtung 4 das Geschirr vom Geschirrwagen 15 auf den Kettbaumwagen 2 umgeladen, der dann den Kettbaum 3 und das eingezogene Geschirr trägt und an die betreffende Webmaschine oder in ein Zwischenlager gefahren werden kann.

Wie Fig. 2 entnommen werden kann, ist die Hauptbestandteil des Einzugsmoduls bildende Einziehnadel 7 durch ein Greiferband 16 und einen von diesem getragenen Klemmgreifer 17 gebildet, welche in Hubrichtung (Pfeil P) in einer kanalartigen Führung 18 geführt sind. Diese erstreckt sich vom Rahmen 5 in gerader Richtung bis zu einem bogenförmigen Endteil 18' und ist im Bereich der Geschirrelemente (Lamellen LA, Litzen LI und Webblatt WB) jeweils unterbrochen, um die Zuführung der Geschirrelemente an die Einzugsposition und deren Weitertransport nach erfolgtem Einzug (Pfeil S) zu ermöglichen. Das Greiferband 16 ist mit gleichmässig beabstandeten Transportlöchern 19 versehen und wird von einem motorisch antreibbaren Bandrad 20 angetrieben, welches an seinem Umfang in die Transportlöcher 19 eingreifende, nockenförmige Vorsprünge aufweist.

Fig. 3 zeigt in einem vergösserten Massstab von etwa 3,5:1 das vordere Ende des Greiferbandes 16 und den daran befestigten Klemmgreifer 17, welcher aus zwei Teilen, einem Greiferhaken 17' und aus einem Klemmteil 17'' besteht. Diese beiden Teile sind zueinander federnd ausgebildet, vorzugsweise so, dass ohne Krafteinwirkung von aussen der Klemmteil 17'' an seiner Spitze vom Greiferhaken 17' um etwa 2,5 mm weggespreizt ist. Der einzuziehende Kettfaden KF wird dem Klemmgreifer 17 so angeboten, dass er beim Einfahren des Klemmgreifers in die Fadenschicht in den Spalt zwischen Greiferhaken 17' und Klemmteil 17'' gelangt.

Wie in Fig. 2 angedeutet ist, wird der Kettfaden KF dem Klemmgreifer 17 ausserdem in einer schrägen Lage präsentiert und zwar so, dass der nach unten offene Greiferhaken 17' beim Einfahren von oben auf den Faden drückt, so dass dieser von selbst in das Hakenmaul gleitet. Wenn nun der Klemmgreifer 17 aus der Fadenschicht ausfährt, wird der Kettfaden vorerst durch den Greiferhaken mitgenommen, und zwar so lange, bis der Klemmgreifer 17 in die Führung 18 eintritt. Dann werden Greiferhaken und Klemmteil zusammengedrückt und der Kettfaden KF wird geklemmt. Zur Erhöhung der Klemmwirkung weisen beide Teile des Klemmgreifers 17 eine Verzahnung 21 auf. Der Klemmgreifer 17 ist also an seinem vorderen, den Kettfaden klemmenden Teil in der Art einer Pinzette ausgebildet, welche durch die Führung 18 zusammengedrückt wird.

Der Greiferhaken 17' und der Klemmteil 17'' bestehen aus Metall, das Greiferband 16 ist vorzugsweise ein Kohlefaserband. Der Greiferhaken 17' ist im Bereich seines in Fig. 3 rechten Endes länger als der Klemmteil 17'' und weist an seinem den Klemmteil 17'' überragenden Teil zylindrische Vorsprünge auf, deren Teilung derjenigen der Transportlöcher 19 entspricht, und deren Durchmesser gegenüber den Transportlöchern 19 leichtes Uebermass aufweist. Das Greiferband 16 wird mit seinen Transportlöchern 19 auf diese Vorsprünge gepresst, wodurch die Verbindung zwischen Klemmgreifer 17 und Greiferband hergestellt wird. Diese Verbindung ist lösbar und hat den Vorteil, dass bei Bruch des Greiferbandes 16 der Klemmgreifer 17 wiederverwendet werden kann. Die beiden Teile des Klemmgreifers 17 sind durch Punktschweissen miteinander verbunden. Somit ergibt sich eine Sandwich-Bauform. Das Greiferband 16 ist dünner als der Klemmgreifer 17 und hat somit im Führungskanal 18 seitliches Spiel, auch wenn Greiferhaken und Klemmteil vom Führungskanal zusammengedrückt sind (siehe auch Fig. 8).

Die Ausbildung des Führungskanals 18 ist aus den Fig. 4 bis 8 ersichtlich. Die Fig. 4 und 5 zeigen eine Draufsicht bzw. eine Vorderansicht des Führungskanals, Fig. 6 zeigt einen Längsschnitt, die Fig. 7a bis 7c Querschnitte nach den Linien A-A (Fig. 5), B-B (Fig. 6) bzw C-C (Fig. 4), alle im Massstab 1:1; und Fig. 8 zeigt einen vergrösserten Ausschnitt aus Fig. 7c im Massstab 10:1.

Darstellungsgemäss besteht der Führungskanal 18 im wesentlichen aus einem Profilstab 22 aus Aluminium oder aus einem geeigneten Kunststoff, wie beispielsweise Polymethylenoxid, welcher eine Führungsnut 23 aufweist. Diese ist an ihrer offenen Seite an ihren Rändern durch zwei längliche Abdeckschienen 24 abgedeckt, zwischen denen ein Schlitz 25 zum seitlichen Austritt eines in den Führungskanal 18 eingezogenen Kettfadens besteht. Im Grund der Führungsnut 23 sind Klemmbacken 26 angeordnet, welche von Federn 27 gegen die Abdeckschienen 24 gedrückt werden. Die Klemmbacken 26 sind von Anschlag- und Führungsbolzen 28 durchsetzt, welche gewährleisten, dass zwischen den Abdeckschienen 24 und den Klemmbacken 26 ein Spalt einer solchen Breite besteht, dass Greiferhaken 17' und Klemmteil 17'' gerade ausreichend zusammengedrückt werden. Der Profilstab 22 ist über geeignete Träger 29 an einen in Figur 7c strichpunktiert angedeuteten Lagerbock 30 angeschraubt. Bei der in den Fig. 10 und 11 dargestellten Variante entfallen die Anschlag- und Führungsbolzen 28 und es werden Klemmbacken 26' verwendet, welche die Abdeckschienen 24 kontaktierende Anschläge 28' aufweisen.

Um sicherzustellen, dass der Faden nach jedem Einzug den Führungskanal 18 durch den Schlitz 25 verlässt, weist der Führungskanal 18 mehrere Unterbrechungen 31 auf, in denen je ein Fadenauswerferhebel 32 angeordnet ist. Diese Auswerferhebel 32 können so wie aus den Fig. 4 und 5 ersichtlich, durch an einem pneumatisch antreibbaren Kolben befestigte, nach unten ragende Finger gebildet sein, welche in ihrer in Fig. 4 mit vollen Linien eingezeichneten Ruheposition hinter der Ebene des Greiferbandes 16 liegen und zum Fadenauswurf in Richtung des Pfeiles S (Fig. 2) in die gestrichelte Lage verschoben werden. Da die Lamellen LA, die Litzen LI und das Webblatt WB nach erfolgtem Einzug zusammen mit dem aus dem Führungskanal 18 zu entfernenden Faden ebenfalls in Richtung des Pfeiles S transportiert werden, wird der Auswurf des Fadens durch die Geschirrelemente unterstützt.

Anstatt dieser pneumatisch angetriebenen, hin- und herbewegbaren Fadenauswurfhebel 32 können auch rotierbare Fadenauswerfer verwendet werden. In diesem Fall sind die Fadenauswerfer flügelradartig ausgebildet und bestehen aus von einer Nabe radial abstehenden Fingern. Die Nabe ist auf einem auf dem Profilstab 22 befestigten Lagerbock gelagert und von einem Motor antreibbar, wobei die Finger von oben in die Unterbrechung 31 eintauchen, nach vorne in Richtung gegen den Schlitz 25 weiterdrehen und den Faden aus dem Führungskanal 18 bewegen. Um sicherzustellen, dass nach dem Fadenauswurf der Führungskanal 18 für den nächsten Einzug frei ist und nicht etwa ein Finger eines Fadenauswerfers in den Führungskanal ragt, sind die einzelnen Fadenauswerfer durch die Bewegungsebene der Finger durchkreuzende Lichtschranken überwacht.

Fig. 9 zeigt einen Schnitt durch das Bandrad 20 und durch den an diesem anliegenden Teil des Führungskanals der hier nicht von Abdeckschienen 24 abgedeckt ist. Dies ist nicht erforderlich, weil das Bandrad 20 gegen die Vorderseite des Greiferbandes 16 drückt und dabei mit seinen nockenförmigen Vorsprüngen 33 in Eingriff mit den entsprechenden Transportlöchern 19 steht. Die nockenförmigen Vorsprünge 33 sind halbkugelförmig ausgebildet und weisen einen Durchmesser von 1,5 bis 2 mm, vorzugsweise 1,8 mm und eine Teilung von 4 mm auf.

Damit der Kettfaden nach erfolgtem Einzug den Führungskanal 18 überhaupt verlassen kann, muss zuerst der Klemmgreifer 17 den Faden freigeben. Diese Freigabe erfolgt durch ein gesteuertes Oeffnen von Greiferhaken 17' und Klemmteil 17'' im Bereich des hinteren Haltepunktes des Klemmgreifers 17, das ist bezogen auf Fig. 2 in der Unterbrechung K zwischen dem Teil des Führungskanals 18 beim Bandrad 20 und dem in Richtung zum Webblatt WB hin nächstfolgenden Teil. Das Oeffnen des Klemmgreifers 17 erfolgt dadurch, dass sich der den Klemmgreifer führende Teil des Führungskanals 18, also der Führungsspalt zwischen Abdeckschienen 24 und Klemmbacken 26 durch entsprechende Formgebung der Klemmbacken trichterförmig erweitert, so dass der Klemmteil 17'' vom Greiferhaken 17' wegfedern kann. Diese Erweiterung befindet sich vorzugsweise im Bereich des der Unterbrechung K zugewandten Endes des zwischen Bandrad und Webblatt angeordneten Teils des Führungskanals 18.

Nach der Aufhebung der Klemmung wird der Faden nun durch den Greiferhaken 17' durch die Unterbrechung K gezogen bis der Klemmgreifer 17 beim Eintritt in den Teil des Führungskanals 18 beim Bandrad 20 seinen hinteren Umkehrpunkt erreicht. Noch vor dem Erreichen dieses Umkehrpunkts wird der Faden durch einen Hebel der Ansaugöffnung einer Saugdüse vorgelegt, welche den Faden ansaugt und dadurch fixiert.

Der Hebel ist zeigerartig mit einem hakenförmigen Ende ausgebildet. Er ist zwischen zwei quer zum Führungskanal angeordneten, kreissektorförmigen Scheiben geführt und ragt bei seinem Arbeitshub mit seinem hakenförmigen Ende zwischen den Scheiben hervor. Der im Führungskanal 18 befindliche Faden liegt auf dem Umfang der Scheiben vor dem zeigerartigen Hebel und wird durch diesen seitlich aus seiner Bahn bewegt und entlang der Kontur der Scheiben zur Saugdüse geleitet.

Der zeigerartige Hebel ist von einem Exzenter so angetrieben, dass sein hakenförmiges Ende beim Leerhub, also von der Saugdüse zurück zum Führungskanal 18, unterhalb der Kontur der genannten Scheiben verläuft und dann diese vor dem nächsten Arbeitshub durchstösst, und so weiter. Die Saugdüse liegt vorzugsweise mit ihrer Saugöffnung unter etwa 45° geneigt zur Achse des Führungskanals, was eine optimale Uebernahme des angebotenen Fadens ermöglicht. Als Saugdüse bestens geeignet hat sich in der Praxis die bei den Textilprüfeinrichtungen USTER TENSORAPID und USTER TESTER (USTER - eingetragenes Warenzeichen der Zellweger Uster AG) verwendete Absaugdüse erwiesen.

Fig. 12 zeigt ein Detail der Uebernahme eines Kettfadens KF durch den Klemmgreifer 17 (Fig. 2). Darstellungsgemäss ist in der Bewegungsebene des schlaufenförmigen Kettfadens KF ein Sensor angeordnet, welcher bei jedem Einzug überprüft, ob auch wirklich ein Kettfaden eingezogen worden ist. Dieser Sensor besteht aus einem federnden Sensorbügel 34 mit einem festen Gegenstück 35, welche einander überlappen. Beim Durchziehen der Fadenschlaufe durch den Klemmgreifer 17 (Pfeil T) wird der Sensorbügel 34 vom Gegenstück 35 in die gestrichelt eingezeichnete Stellung weggeschwenkt, was durch einen geeigneten Sensor, beispielsweise durch einen Induktivsensor 36, detektiert wird.

Der einzuziehende Kettfaden ist also jederzeit unter Kontrolle, wodurch eine maximale Zuverlässigkeit und Betriebssicherheit gewährleistet ist. Dies führt zwangsläufig zu einer weiteren Erhöhung der durch die vorgeschlagene Verwendung von Klemmgreifer und Greiferband ohnehin schon gesteigerten Produktivität der beschriebenen Einziehmaschine. Dazu kommt noch die äusserst schonende Behandlung der Kettfäden.

## Patentansprüche

1. Vorrichtung zum Einziehen von Kettfäden in Geschirrelemente einer Webmaschine, mit einem oszillierend antreibbaren, nadelförmigen Einziehorgan für die Kettfäden, dadurch gekennzeichnet, dass das Einziehorgan (7) einen Klemmgreifer (17) mit zwei Teilen (17', 17'') aufweist, die transversal zur oszillierenden Bewegung des Einziehorgans zueinander bewegbar angeordnet sind.

2. Vorrichtung nach Anspruch 1, dadurch gekennzeichnet, dass die Teile (17, 17') zueinander eine Klemmbewegung ausführen, die einzig durch die Lage des Einziehorgans (7) längs einer vorgegebenen Bahn für die oszillierende Bewegung gesteuert wird.

3. Vorrichtung nach Anspruch 1, dadurch gekennzeichnet, dass der Klemmgreifer in Sandwich-Bauform ausgeführt ist und eine Klemmbewegung eine elastische Verformung eines der Teile (17, 17'') bedingt.

4. Vorrichtung nach Anspruch 1, dadurch gekennzeichnet, dass der Klemmgreifer (17) von einem flexiblen Greiferband (16) getragen, und dass eine kanalartige Führung (18) für das Einziehorgan (7) vorgesehen ist.

5. Vorrichtung nach Anspruch 1 oder 4, dadurch gekennzeichnet, dass der Klemmgreifer (17) zwei zueinander verstellbare Teile, und zwar einen Greiferhaken (17') und einen Klemmteil (17''), aufweist.

6. Vorrichtung nach Anspruch 5, dadurch gekennzeichnet, dass der Klemmteil (17'') mit dem Greiferhaken (17') federnd verbunden und im Ruhezustand mit seiner Spitze vom Greiferhaken weggespreizt ist.

7. Vorrichtung nach Anspruch 6, gekennzeichnet durch Mittel (18) zum Zusammendrücken von Klemmteil (17'') und Greiferhaken (17') während des Arbeitshubs des Klemmgreifers (17).

8. Vorrichtung nach Anspruch 7, dadurch gekennzeichnet, dass zwischen Klemmteil (1'') und Greiferhaken (17') eine Klemmfläche zum Festklemmen des einzuziehenden Kettfadens (KF) gebildet ist.

9. Vorrichtung nach Anspruch 8, dadurch gekennzeichnet, dass Klemmteil (17'') und Greiferhaken (17') im Bereich der Klemmfläche mit einer Riffelung oder Verzahnung (21) versehen sind.

10. Vorrichtung nach Anspruch 4, dadurch gekennzeichnet, dass der Klemmgreifer (17) aus Metall und das Greiferband (16) aus einem kohlenstofffaserverstärkten Kunststoff besteht.

11. Vorrichtung nach Anspruch 10, dadurch gekennzeichnet, dass der Greiferhaken (17') und der Klemmteil (17'') miteinander fest verbunden, vorzugsweise punktverschweisst, sind, und dass der Klemmgreifer (17) am Greiferband (16) lösbar befestigt ist.

12. Vorrichtung nach Anspruch 11, dadurch gekennzeichnet, dass einer der beiden Teile des Klemmgreifers (17, vorzugsweise der Greiferhaken (17'), an dem dem Greiferband (16) zugewandten Ende des Klemmgreifers länger ist als der andere Teil, und dass diese den anderen Teil überragende Partie des einen Teils als Befestigungsteil ausgebildet ist.

13. Vorrichtung nach Anspruch 12, dadurch gekennzeichnet, dass der Befestigungsteil mit zylindrischen Vorsprüngen versehen ist, welche zum Presssitz in entsprechenden Bohrungen (19) des Greiferbandes (16) vorgesehen sind.

14. Vorrichtung nach Anspruch 4, dadurch gekennzeichnet, dass das Greiferband (16) über seine Länge mit voneinander gleichmässig beabstandeten Transportlöchern (19) versehen ist, und dass der Antrieb des Greiferbandes durch ein motorisch antreibbares Bandrad (20) erfolgt, welches an seinem Umfang nockenförmige, zum Eingriff in entsprechende Transportlöcher vorgesehene Vorsprünge (33) aufweist.

15. Vorrichtung nach Anspruch 14, dadurch gekennzeichnet, dass die Vorsprünge (33) halbkugelförmig ausgebildet sind.

16. Vorrichtung nach Anspruch 15, dadurch gekennzeichnet, dass das Bandrad (20) durch einen bürstenlosen Gleichstrommotor angetrieben ist.

17. Vorrichtung nach einem der Ansprüche 1 bis 4, dadurch gekennzeichnet, dass im Bereich der Uebernahme des einzuziehenden Kettfadens (KF) durch den Klemmgreifer (17) ein Sensor (34, 35, 36) zur Kontrolle der Fadenübernahme vorgesehen ist.

18. Vorrichtung nach Anspruch 17, dadurch gekennzeichnet, dass der genannte Sensor (34, 35, 36) einen beim Hindurchziehen eines Kettfadens (KF) verstellbaren Schwenkhebel (34) und einen die Verstellung dieses Schwenkhebels detektierenden Sensor (36) aufweist.

19. Vorrichtung nach Anspruch 4, dadurch gekennzeichnet, dass die Führung (18) im Bereich der Geschirrelemente (LA, LI, WB) unterbrochen ist und Mittel (24, 26) zur Unterstützung der Fadenmitnahme durch den Klemmgreifer (17) sowie eine schlitzartige Oeffnung (25) für den Austritt des eingezogenen Kettfadens aus der Führung aufweist.

20. Vorrichtung nach Anspruch 19, dadurch gekennzeichnet, dass die Führung (18) durch einen dem Querschnitt des Eintragsorgans (7) angepassten Kanal (23) gebildet ist, an dessen einer Seite elastisch gegen den Klemmgreifer (17) drückende Elemente (26) angeordnet sind.

21. Vorrichtung nach Anspruch 20, dadurch gekennzeichnet, dass der Kanal (23) über seine Länge Unterbrechungen (31) aufweist, in welchen quer zum Kanal bewegbare Auswerfhebel (32) für die Kettfäden vorgesehen sind.

22. Vorrichtung nach Anspruch 21, dadurch gekennzeichnet, dass im Bereich des hinteren Umkehrpunktes des Klemmgreifers (17) die Klemmung des Kettfadens aufgehoben wird, und dass der Kanal (23) in dem genannten Bereich eine trichterförmige Erweiterung seines Querschnitts aufweist.

23. Vorrichtung nach Anspruch 22, gekennzeichnet durch eine an die genannte Erweiterung anschliessende Unterbrechung (K) der Führung (18) und durch in deren Bereich angeordnete Mittel zur Fixierung des Fadens im Bereich seines Endes.

24. Vorrichtung nach Anspruch 23, dadurch gekennzeichnet, dass die genannten Mittel eine Saugdüse und ein Element zur Uebergabe des Fadens an diese umfassen.

25. Vorrichtung nach Anspruch 24, dadurch gekennzeichnet, dass zwischen der kanalartigen Führung (18) und der Saugdüse ein Führungsmittel für den Faden vorgesehen ist.

## Claims

1. Apparatus for drawing in warp threads into harness elements of a weaving machine, having a needle-shaped drawing-in member, driveable in an oscillating manner, for the warp threads, characterized in that the drawing-in member (7) has a clamping gripper (17) having two parts (17', 17'') which are arranged movably relative to one another transversely with respect to the oscillating movement of the drawing-in member.

2. Apparatus according to Claim 1, characterized in that the parts (17', 17'') perform a clamping movement relative to one another which is controlled solely by the position of the drawing-in member (7) along a predetermined path for the oscillating movement.

3. Apparatus according to Claim 1, characterized in that the clamping gripper is of a sandwich type of construction and a clamping movement results in an elastic deformation of one of the parts (17', 17'').

4. Apparatus according to Claim 1, characterized in that the clamping gripper (17) is carried by a flexible gripper band (16), and in that a channel-like guide (18) is provided for the drawing-in member (7).

5. Apparatus according to Claim 1 or 4, characterized in that the clamping gripper (17) has two parts - a gripper hook (17') and a clamping part (17'') - adjustable relative to one another.

6. Apparatus according to Claim 5, characterized in that the clamping part (17'') is flexibly connected to the gripper hook (17') and is spread out with its tip away from the gripper hook in the inoperative state.

7. Apparatus according to Claim 6, characterized by means (18) for pressing together the clamping part (17'') and the gripper hook (17') during the working stroke of the clamping gripper (17).

8. Apparatus according to Claim 7, characterized in that a clamping surface for securely clamping the warp thread (KF) to be drawn in is formed between clamping part (17'') and gripper hook (17').

9. Apparatus according to Claim 8, characterized in that clamping part (17'') and gripper hook (17') are provided with corrugation or toothing (21) in the area of the clamping surface.

10. Apparatus according to Claim 4, characterized in that the clamping gripper (17) is made of metal and the gripper band (16) is made of a carbon-fibre-reinforced plastic.

11. Apparatus according to Claim 10, characterized in that the gripper hook (17') and the clamping part (17'') are firmly connected to one another, preferably spot welded, and in that the clamping gripper (17) is detachably fixed to the gripper band (16).

12. Apparatus according to Claim 11, characterized in that one of the two parts of the clamping gripper (17), preferably the gripper hook (17'), is longer than the other part at the end of the clamping gripper facing the gripper band (16), and in that this portion of the one part, which portion overlaps the other part, is designed as a fixing part.

13. Apparatus according to Claim 12, characterized in that the fixing part is provided with cylindrical projections which are provided for an interference fit in corresponding bores (19) of the gripper band (16).

14. Apparatus according to Claim 4, characterized in that the gripper band (16) is provided over its length with feed holes (19) at a uniform distance from one another, and in that the gripper band is driven by a band wheel (20) which can be driven by a motor and has on its periphery knob-shaped projections (33) provided for engaging into corresponding feed holes.

15. Apparatus according to Claim 14, characterized in that the projections (33) are of hemispherical design.

16. Apparatus according to Claim 15, characterized in that the band wheel (20) is driven by a brushless direct-current motor.

17. Apparatus according to one of Claims 1 to 4, characterized in that a sensor (34, 35, 36) for controlling the taking-over of the thread is provided in the area in which the warp thread (KF) to be drawn in is taken over by the clamping gripper (17).

18. Apparatus according to Claim 12, characterized in that the said sensor (34, 35, 36) has a pivoted lever (34), which can be adjusted when a warp thread (KF) is drawn through, and a sensor (36) detecting the adjustment of this pivoted lever.

19. Apparatus according to Claim 4, characterized in that the guide (18) is interrupted in the area of the harness elements (LA, LI, WB) and has means (24, 26) for supporting the taking-along of the thread by the clamping gripper (17), and a slot-like opening (25) for the exit of the drawn-in thread out of the guide.

20. Apparatus according to Claim 19, characterized in that the guide (18) is formed by a channel (23) which is adapted to the cross-section of the drawing-in member (7) and at one side of which are arranged elements (26) pressing flexibly against the clamping gripper (17).

21. Apparatus according to Claim 20, characterized in that the channel (23) has over its length interruptions (31) in which ejector levers (32) for the warp threads are provided, which ejector levers are movable transversely with respect to the channel.

22. Apparatus according to Claim 21, characterized in that the clamping of the warp thread is neutralized in the area of the rear reversal point of the clamping gripper (17), and in that the channel (23) has a funnel-like widening of its cross-section in the said area.

23. Apparatus according to Claim 22, characterized by an interruption (K) of the guide (18) adjacent to the said widening and by means for fixing the thread in the area of its end, the said means being arranged in the area of the said interruption.

24. Apparatus according to Claim 23, characterized in that the said means comprise a suction nozzle and an element for delivering the thread to the latter.

25. Apparatus according to Claim 24, characterized in that a guiding means for the thread is provided between the channel-like guide (18) and the suction nozzle.

## Revendications

1. Dispositif pour le rentrage de fils de chaîne dans des éléments de harnais d'une machine à tisser, avec un organe de rentrage en forme d'aiguille, entraîné de manière oscillante, pour les fils de chaîne, caractérisé en ce que l'organe de rentrage (7) présente une griffe de serrage (17) comportant deux parties (17', 17'') qui sont disposées de façon déplacable l'une vers l'autre transversalement au mouvement oscillant de l'organe de rentrage.

2. Dispositif selon la revendication 1, caractérisé en ce que les parties (17, 17') exécutent l'une vers l'autre un mouvement de serrage qui est commandé uniquement par la position de l'organe de rentrage (7) le long d'une trajectoire prédéfinie du mouvement oscillant.

3. Dispositif selon la revendication 1, caractérisé en ce que la griffe de serrage est réalisée en une forme de construction en sandwich, et qu'un mouvement de serrage provoque une déformation élastique d'une des parties (17', 17'').

4. Dispositif selon la revendication 1, caractérisé en ce que la griffe de serrage (17) est supportée par une bande à griffe flexible (16), et en ce qu'il est prévu un guidage en forme de canal (18) pour l'organe de rentrage (7).

5. Dispositif selon la revendication 1 ou 4, caractérisé en ce que la griffe de serrage (2) présente deux parties réglables l'une relativement à l'autre, à savoir un crochet à griffe (17') et une partie de serrage (17'').

6. Dispositif selon la revendication 5, caractérisé an ce que la partie de serrage (17'') est reliée élastiquement au crochet à griffe (17') et s'écarte, dans la position de repos, avec sa pointe du crochet à griffe.

7. Dispositif selon la revendication 6, caractérisé par des moyens (18) Pour comprimer la partie de serrage (17'') et le crochet à griffe (17') pendant la course de travail de la griffe de serrage (17).

8. Dispositif selon la revendication 7, caractérisé en ce qu'il est formé entre la partie de serrage (17'') et la crochet à griffe (17') une surface de serrage pour serrer le fil de chaîne (KF) à rentrer.

9. Dispositif selon la revendication 8, caractérisé en ce que la partie de serrage (17'') et le crochet à griffe (17') sont pourvus au voisinage de la surface de serrage de cannelures ou de dentures (21).

10. Dispositif selon la revendication 4, caractérisé en ce que la griffe de serrage (17) est réalisée en métal et que la bande à griffe (16) est réalisée en une matière synthétique renforcée par des fibres de carbone.

11. Dispositif selon la revendication 10, caractérisé en ce que le crochet à griffe (17') et la partie de serrage (17'') sont reliés solidement l'un à l'autre, de préférence par soudage par points, et en ce que la griffe de serrage (17) est fixée amoviblement à la bande à griffe (16).

12. Dispositif selon la revendication 11, caractérisé en ce que l'une des deux parties de la griffe de serrage (17), de préférence le crochet à griffe (17'), est plus longue à l'extrémité de la griffe de serrage orientée vers la bande à griffe (16) que l'autre partie, et en ce que cette portion d'une partie faisant saillie sur l'autre partie est réalisée sous forme de portion de fixation.

13. Dispositif selon la revendication 12, caractérisé en ce que la portion de fixation est pourvue de saillies cylindriques qui sont prévues pour un ajustage serré dans des perçages correspondants (19) de la bande à griffe (16).

14. Dispositif selon la revendication 4, caractérisé en ce que la bande à griffe (16) est pourvue sur sa longueur de trous de transport (19) équidistants, et en ce que l'entraînement de la bande à griffe a lieu par une roue à bande (20) commandée par moteur qui présente sur son pourtour des saillies (33) en forme de came prévues pour s'engager dans des trous de transport correspondants.

15. Dispositif selon la revendication 14, caractérisé en ce que les saillies (33) ont une forme hémisphérique.

16. Dispositif selon la revendication 15, caractérisé en ce que la roue à bande (20) est entraînée par un moteur à courant continu sans brosses.

17. Dispositif selon l'une des revendications 1 à 4, caractérisé en ce qu'il est prévu au voisinage de la reprise du fil de chaîne à rentrer (KF) par la griffe de serrage (17) un capteur (34, 35, 36) pour contrôler la reprise du fil.

18. Dispositif selon la revendication 17, caractérisé en ce que le capteur précité (34, 35, 36) présente un levier pivotant (34) déplaçable lorsqu'on fait passer un fil de chaîne (KF) et un capteur (36) détectant le déplacement de ce levier pivotant.

19. Dispositif selon la revendication 4, caractérisé en ce que le guidage (18) est interrompu au voisinage des éléments de harnais (LA, LI, WB) et qu'il présente des moyens (24, 26) pour encourager l'entraînement du fil par la griffe de serrage (17) ainsi qu'une ouverture en forme de fente (25) pour la sortie du fil de chaîne rentré du guidage.

20. Dispositif selon la revendication 19, caractérisé en ce que le guidage (18) est formé par un canal (23) adapté à la section transversale de l'organe de rentrée (7) à un côté duquel sont disposés des éléments (26) appuyant élastiquement contre la griffe de serrage (17).

21. Dispositif selon la revendication 20, caractérisé en ce que le canal (23) présente sur sa longueur des creux (31) dans lesquels sont prévus des leviers éjecteurs (32) déplaçables transversalement au canal pour les fils de chaîne.

22. Dispositif selon la revendication 21, caractérisé en ce qu'au voisinage du point de rebroussement arrière de la griffe de serrage (17), le serrage du fil de chaîne est supprimé, et en ce que la canal (23) présente dans la zone précitée un élargissement en forme de trémie en section transversale.

23. Dispositif selon la revendication 22, caractérisé par un creux (K) du guidage (18) faisant suite à l'élargissement précité et par des moyens disposés dans la zone de celui-ci pour fixer Te fil au voisinage de son extrémité.

24. Dispositif selon la revendication 23, caractérisé en ce que les moyens précités comprennent une buse d'aspiration et un élément pour transférer le fil à celle-ci.

25. Dispositif selon la revendication 24, caractérisé en ce qu'il est prévu entre le guidage en forme de canal (18) et la buse d'aspiration un moyen de guidage pour le fil.
